# EUROPÄISCHE PATENTSCHRIFT

(11) **EP 2 843 142 B1**
(45) Veröffentlichungstag und Bekanntmachung des Hinweises auf die Patenterteilung: **29.06.2016**
(21) Anmeldenummer: 13182235.5
(22) Anmeldetag: 29.08.2013
(51) Int. Cl.: E03D 5/01, E03D 11/08

(54) **Verfahren zur Spülung einer Toilette, Toilettensystem und Freizeitmobil mit einem Toilettensystem**
Method for flushing of a toilet, toilet system and leisure vehicle with a toilet system
Procédé de rinçage de toilettes, système de toilettes et véhicule mobile de loisirs doté d'un système de toilettes

(43) Veröffentlichungstag der Anmeldung: 04.03.2015
(73) Patentinhaber: Dometic GmbH, 57074 Siegen (DE)
(72) Erfinder: Müller, Volker, 57271 Hilchenbach (DE); Oxenfarth, Jens, 58256 Ennepetal (DE); Jochim, Tim, 57234 Wilnsdorf (DE)
(74) Vertreter: Grosse, Felix Christopher

(56) Entgegenhaltungen:
- EP-A1- 2 065 522
- US-A- 5 010 602
- US-A- 5 875 499

## Beschreibung

Die vorliegende Erfindung betrifft ein Verfahren zur Spülung einer Toilette, insbesondere einer Toilette eines Freizeitmobils, mit wenigsten einer Spülwasserpumpe und wenigstens einem Spülwasserventil. Ferner betrifft die vorliegende Erfindung ein Toilettensystem mit einer Toilettenschüssel mit einer Innenfläche, wenigsten einer Spülwasserpumpe, wenigstens einem Spülwasserventil und wenigstens einer Steuereinheit sowie ein Freizeitmobil mit einem derartigen Toilettensystem. Unter einem Freizeitmobil wird im Folgenden ein Wohnmobil bzw. ein Caravan verstanden, wobei auch andere mobile Fahrzeuge, wie beispielsweise Boote, als Freizeitmobil angesehen werden können.

Aus dem Stand der Technik sind verschiedene Toilettenwasserspülungen für Freizeitmobile bekannt. In der Regel haben derartige Freizeitmobile eine zentrale Wasserversorgung, an welche auch die Toilettenspülung angeschlossen ist. Bei einer zentralen Wasserversorgung kann es zu einer geminderten Wasserversorgungsleistung kommen, welche sich dann negativ auf die Toilettenspülung auswirkt. Die Wasserversorgungsleistung kann so beispielsweise durch zu schwach ausgelegte Wasserpumpen, zu kleine Schlauch- und Rohrquerschnitte, zu enge Verlegeradien der Wasserleitungen oder durch ungünstige Abzweigungen negativ beeinträchtigt werden.

Dies wirkt sich insofern aus, als dass Druckabfälle und schlechte Wasserförderraten zu einer unzureichenden Toilettenwasserspülung führen. Hinzukommt, dass bei Freizeitmobilen, insbesondere wenn diese nicht auf einem Campingplatz oder dergleichen abgestellt sind, ohnehin nur eine begrenzte Wassermenge sowie ein begrenzter Wasserdruck zur Verfügung stehe. In der Regel weisen diese Toilettensysteme eine oder mehrere Austrittsdüsen auf, denen für die Toilettenwasserspülung ca. 5 - 10 Liter Spülwasser pro Minute bei einem Druck von ca. 0,2 bis 1 bar zur Verfügung stehen. Die Spülung erfolgt aber aus den vorgenannten Gründen nur für eine Zeit von ca. 5 bis 10 Sekunden, sodass sich erhebliche Fließgeschwindigkeitsnachteile einstellen, die zu einer unzureichenden Benetzung der Toilettenschüssel führen können. Durch die geringe Wassermenge und den geringen Druck kann eine vollständige Benetzung bei einem herkömmlichen Spülvorgang nicht stattfinden, da die Oberflächenspannung das Spülwasser weitgehend zusammenhält.

Mithin sind die bekannten Toilettenwasserspülungen für Freizeitmobile nur unzureichend, um die Fäkalien rückstandsfrei und vollständig abzutransportieren. Ferner kann die Spülleistung durch eine geminderte Wasserversorgungsleistung weiter beeinträchtigt werden.

Somit stellt sich die Aufgabe, ein Spülverfahren für eine Toilette aufzuzeigen, bei welchem sich trotz der geringen zur Verfügung stehenden Spülwassermenge ein besseres Spülergebnis durch eine optimale Benetzung der Toilettenschüssel einstellt. Ferner stellt sich die Aufgabe, ein entsprechendes Toilettensystem bereitzustellen, welches Verwendung in einem Freizeitmobil finden kann.

Die Aufgabe wird mit dem Verfahren gemäß Anspruch 1 gelöst. Vorrichtungsseitig gelingt die Lösung der Aufgabe mit einem Toilettensystem gemäß Anspruch 7. Zweckmäßige Weiterbildungen sind in den Unteransprüchen beschrieben. Die Verwendung eines erfindungsgemäßen Toilettensystems in einem Freizeitmobil ist in Anspruch 20 beschrieben.

Dokument US5010602 offenbart ein Verfahren zur Spülung einer Toilette mit den Merkmalen des Oberbegriffs des Anspruchs 1 und ein ein Toilettensystem mit den Merkmalen des Oberbegriffs des Anspruchs 7. Freizeitmobile mit einem Toilettensystem sind allgemein bekannt.

Das erfindungsgemäße Verfahren zur Spülung einer Toilette zeichnet sich dadurch aus, dass die Spülwasserpumpe und das Spüiwasserventil über eine Steuereinheit angesteuert werden, wobei das Spülwasserventil mit einem ersten Signal angesteuert wird, wobei das erste Signal zumindest teilweise durch einen Intervallimpuls gebildet wird. Mit anderen Worten wird also zumindest das Spülwasserventil, so durch einen Intervallimpuls angesteuert, dass das Spüllwasserventil nicht kontinuierlich betrieben wird, sondern intermittierend. Hierdurch wird ein größerer Startimpuls bei der Spülung erzeugt, sodass sich insgesamt eine bessere Benetzung der Toilettenschüssel einstellt. Insbesondere wird dies auch dadurch erreicht, dass durch die intermittierende Spülung der Wasserfilm "abreißt" und somit die Oberflächenspannung des Spülwassers eine homogenere Benetzung nicht verhindert. Ergebnis ist daher, dass ein wesentlich größerer Anteil der Oberfläche der Toilettenschüssel benetzt wird. Ferner bewirkt die Ansteuerung durch den Intervallimpuls eine kurzfristige und signifikante Erhöhung im Wasserdruck, wodurch die bei der Spülung erzeugte Wasserwelle wesentlich tiefer und weiter in die Toilettenschüssel transportiert wird. Dies wiederrum führt dazu, dass die Fäkalien wesentlich besser abtransportiert werden, ohne dass die zur Spülung benötigte Wassermenge erhöht wird.

Zweckmäßigerweise wird die Frequenz und/ oder die Impulslänge und/ oder die Impulsintensität des Intervallimpulses in der Steuereinheit hinterlegt, insbesondere gespeichert oder programmiert. Der Intervallimpuls muss dabei nicht zwingend regelmäßig sein. So kann beispielsweise die Frequenz und/ oder die Impulslänge und/ oder die Impulsintensität des Intervallimpulses variiert werden. Die Variation des Intervallimpulses kann dabei innerhalb ein und derselben Spülung erfolgen. So kann beispielsweise der Intervallimpuls am Anfang der Spülung anders geartet sein, als am Ende der Spülung. Auch ist es möglich, dass der Intervallimpuls nicht nur innerhalb ein und derselben Spülung variiert, sondern auch von Spülung zu Spülung. Somit kann eine individuelle pulsierende Spülung in der Steuerung hinterlegt und angepasst werden, wenn beispielsweise die Wasserversorgung unproblematisch ist. Letzteres ist insbesondere dann der Fall, wenn das Freizeitmobil auf einem Campingplatz mit permanenter Wasserversorgung und der Möglichkeit zur Entsorgung abgestellt ist.

Es ist von Vorteil, wenn die Spülwasserpumpe und das Spülwasserventil durch das erste Signal angesteuert werden. Somit werden diese beiden Komponenten parallel betrieben, sodass sich eine besonders stabile Pulsationsrate einstellt.

Es ist vorteilhaft, wenn die Spülwasserpumpe oder das Spülwasserventil mit einem zweiten Signal angesteuert wird, wobei das zweite Signal zumindest teilweise durch ein Dauersignal gebildet wird. Dies ist insbesondere dann von Vorteil, wenn die Spülwasserpumpe mit einem Dauersignal angesteuert wird, und das Spülwasserventil mit einem Intervallimpuls angesteuert wird. Die Spülwasserpumpe fördert kontinuierlich und erzeugt so bei geschlossenem Spülwasserventil einen Staudruck am Spülwasserventil. Wird das Spülwasserventil dann geöffnet, entleert sich der Staudruck schlagartig und eine schwallartige und damit stärkere Wasserwelle der Toilettenspülung wird kurzzeitig erzeugt. Diese schwallartige Beaufschlagung der Toilettenschüssel mit Spülwasser bewirkt zum einen eine bessere Benetzung der Oberfläche der Toilettenschüssel, und zum anderen werden durch die höhere Energie der Wasserwelle auch hartnäckige Rückstände besser entfernt. Somit kann hierdurch der ohnehin vorhandene kurzfristige Anstieg im Wasserdruck nochmals gesteigert werden, wodurch sich insgesamt ein noch besseres Spülergebnis einstellt.

Weiterbildend wird das erste Signal weiter durch ein dem Intervallimpuls vorgeschaltetes und/ oder nachgeschaltetes Dauersignal gebildet wird. Es ist auch zweckmäßig, wenn das zweite Signal weiter durch ein dem Dauersignal vorgeschalteten und/ oder nachgeschalteten Intervallimpuls gebildet wird. So kann beispielsweise zunächst eine pulsierende Spülung realisiert werden, die dann von einer Dauerspülung gefolgt wird. In diesem Zusammenhang ist es zweckmäßig, wenn die Dauer, die Frequenz sowie die Impulslänge getrennt in der Steuerung hinterlegbar sind, sodass das Spülverfahren an individuelle Bedürfnisse anpassbar ist.

Vorrichtungsseitig gelingt die Lösung der Aufgabe mit einem erfindungsgemäßen Toilettensystem, welches sich gegenüber den bekannten Toilettensystemen dadurch auszeichnet, dass die Steuereinheit die Spülwasserpumpe oder das Spülwasserventil mit wenigstens einem ersten Signal ansteuert, wobei das erste Signal zumindest teilweise durch einen Intervallimpuls gebildet ist. Somit ergeben sich die bereits verfahrensseitig beschriebenen Vorteile. Denkbar ist in diesem Zusammenhang auch, dass die Steuereinheit über ein Bedienpanel bedienbar ist, beispielsweise über ein Touchscreen oder dergleichen.

Weiterbildend ist das erste Signal weiter durch ein dem Intervallimpuls vorgeschaltetes und/ oder nachgeschaltes Dauersignal gebildet. Somit können optimale Spülergebnisse erzielt werden.

Es ist von Vorteil, wenn die Steuereinheit die Spülwasserpumpe getrennt vom Spülwasserventil ansteuert. Somit kann ein optimales Spülergebnis erreicht werden.

Zweckmäßigerweise steuert die Steuereinheit die Spülwasserpumpe oder das Spülwasserventil mit einem zweiten Signal an, wobei das zweite Signal zumindest teilweise durch ein Dauersignal gebildet ist. Dies ist wie oben beschrieben insbesondere dann von Vorteil, wenn die Spülwasserpumpe mit einem Dauersignal angesteuert wird und auch gegen das geschlossene Spülwasserventil fördert, um so einen Staudruck - also eine kurzfristige aber signifikante Erhöhung im Wasserdruck - zu erzeugen. Dieser Staudruck wird dann bei Öffnung des Spülwasserventils schlagartig abgebaut, sodass die resultierende Spülwasserwelle die Oberfläche der Toilettenschüssel besser benetzt und die resultierende Wasserwelle durch den erhöhten Wasserdruck tiefer in Toilettenschüssel eingetragen wird, sodass auch jegliche Rückstände in der Toilettenschüssel besser entfernt werden können.

Es ist von Vorteil, wenn das zweite Signal weiter durch ein dem Dauersignal vorgeschalteten und/ oder nachgeschalten Intervallimpuls gebildet ist. Somit kann ein optimales und den individuellen Bedürfnissen angepasstes Spülergebnis erzielt werden.

Weiterbildend weist das Toilettensystem eine Schnittstelle zum Einstellen von Spülparametern auf. Denkbar ist in diesem Zusammenhang auch, dass die Steuereinheit über ein Bedienpanel bedienbar ist, beispielsweise über ein Touchscreen oder dergleichen. Ferner ist es auch denkbar, dass die Schnittstelle eine Einbindung in ein bereits bestehendes Bediensystem des Freizeitmobils erlaubt, sodass sämtliche Einstellungen zentral an einer Einheit vorgenommen werden können, beispielsweise am Bordcomputer des Freizeitmobils. Insbesondere ist es zweckmäßig, wenn die Steuereinheit in das Bedienpanel und/ oder in den Bordcomputer integriert ist, sodass sich eine geschlossene Einheit bildet.

Insbesondere ist es vorteilhaft, wenn das das Spülwasserventil ein Magnetventil, vorteilhafterweise eine Wassermagnetventil ist. Wassermagnetventile haben den Vorteil, dass diese sehr schnell schaltbar sind und somit auch eine kurze und Pulsationsrate mit schnell aufeinander folgenden Pulsen ermöglicht wird.

Vorteilhafterweise definiert die Toilettenschüssel einen hinteren Bereich und einen vorderen Bereich. Die Toilettenschüssel weist wenigstens einer Spülwasserdüse und wenigstens eine Spülwasserführungsbahn auf, wobei die Spülwasserführungsbahn umlaufend an der Innenfläche der Toilettenschüssel angeordnet ist. Beim Spülen leitet die Spülwasserdüse das Spülwasser zumindest teilweise in die Spülwasserführungsbahn, sodass das Spülwasser die Innenfläche im hinteren Bereich und im vorderen Bereich benetzt. Mit anderen Worten ist also eine Spülwasserdüse vorgesehen, die das Spülwasser nicht vollständig direkt in die Toilettenschüssel abgibt, sondern zumindest einen Teil des Spülwassers in die Spülwasserführungsbahn einleitet, sodass das Spülwasser entlang der Spülwasserführungsbahn verteilt wird. So können sowohl der hintere Bereich, als auch der vordere Bereich der Toilettenschüssel mit Spülwasser versorgt werden. Durch die pulsierende Aufgabe des Spülwassers ist eine optimale Verteilung gewährleistet.

Vorteilhafterweise verläuft die Spülwasserbahn im hinteren Bereich der Toilettenschüssel oberhalb der Spülwasserführungsbahn im vorderen Bereich der Toilettenschüssel. Die Spülwasserführungsbahn liegt also, beispielsweise bezogen auf den Fußboden oder den Toilettensitz, nicht in einer Ebene, sondern verläuft im hinteren Bereich der Toilettenschüssel auf einer höheren Ebene. Dies ermöglicht eine optimale Benetzung der Toilettenschüssel mit Spülwasser.

Es ist insbesondere von Vorteil, wenn die Spülwasserführungsbahn im Bereich der Spülwasserdüse eine Prallfläche aufweist. Diese Prallfläche ist vorteilhafterweise so angeordnet, dass diese die Prallfläche in Richtung des vorderen Bereichs abfallend ausgeführt ist, also eine Steigung aufweist. Beispielsweise kann der höher liegende Teil der Spülwasserführungsbahn im hinteren Bereich der Toilettenschüssel mit dem tiefer liegenden vorderen Teil zu über die Prallfläche verbunden werden. Diese Prallfläche erzeugt vor allem während eines Spülstopps im Rahmen des Intervallimpulses eine gegenläufige Wasserwelle sodass auch Bereiche der Toilettenschüssel mit Spülwasser versorgt werden können, die ansonsten nur mit wenig oder gar keinen Spülwasser in Berührung kommen und daher aufwändig gereinigt werden müssen. Als Beispiel sei hier der Bereich der Spülwasserdüse, insbesondere der Bereich unterhalb der Spülwasserdüse genannt.

Es ist von Vorteil, wenn die Spülwasserdüse eine erste Spülöffnung und eine zweite Spülöffnung aufweist, wobei die das Spülwasser durch die erste Spülöffnung im Wesentlichen horizontal austritt, und wobei das Spülwasser durch die zweite Spülöffnung im Wesentlichen vertikal austritt. Diese zusätzliche Spülöffnung unterstützt die Erzeugung einer gegenläufigen Wasserwelle, um so auch die Bereiche mit Spülwasser zu versorgen, die schwer zugänglich sind. Dies ist nicht zuletzt aus hygienischen Gesichtspunkten vorteilhaft. Insbesondere ist es daher auch von Vorteil, wenn das Spülwasser durch die zweite Spülöffnung in Richtung der Prallfläche austritt.

Ferner betrifft die Erfindung ein Freizeitmobil mit einem erfindungsgemäßen Toilettensystem.

Nachfolgend wird die Erfindung anhand eines in den Figuren gezeigten Ausführungsbeispiels näher erläutert. Hierbei zeigen schematisch:
- Fig. 1: ein beispielhaftes Zeitdiagramm über ein erfindungsgemäßes Spülverfahren;
- Fig. 2: eine Draufsicht auf ein Toilettenschüssel eines erfindungsgemäßen Toilettensystems;
- Fig. 3: einen Schnitt durch die in Fig. 2 gezeigte Toilettenschüssel; und
- Fig. 4: eine schematische Übersicht über die einzelnen Komponenten eines erfindungsgemäßen Toilettensystems.

In Fig. 1 sind beispielhaft zwei Zeitdiagramme dargestellt, die die Ansteuerung der Spülwasserpumpe 102 sowie des Spülwasserventils 103 darstellen. Im oberen Panel werden die Spülwasserpumpe 102 und das Spülwasserventil 103 gemeinsam über ein erstes Signal in Form eines Intervallimpulses angesteuert. Dies ist durch die schwarz gestrichelte Linie dargestellt, wobei hierfür die mit "Impuls" bezeichnete Achse maßgebend ist. In diesem Zusammenhang bedeutet 1 eine Betätigung der Spülwasserpumpe 102 bzw. Öffnung des Spülwasserventils 103 und 0 eine Abschaltung der Spülwasserpumpe 102 bzw. Schließung des Spülwasserventils 103.

Der resultierende Spülwasserverlauf ist hier schwarze und durchgängige Linie dargestellt. Der Spülwasserdruck ist als graue und durchgängige Linie dargestellt und bezieht sich auf die mit "Druck" bezeichnete Achse. Wie dargestellt werden die Spülwasserpumpe 102 und das Spülwasserventil 103 gleichgeschaltet angesteuert, sodass sich insgesamt ein pulsierender Spülwasserverlauf ergibt. Analog hierzu steigt bzw. fällt der Spülwasserdruck entsprechend an bzw. ab.

Das untere Panel zeigt eine alternative Betriebsweise, bei welcher die Spülwasserpumpe 102 mit einem zweiten Signal in Form eines Dauersignals angesteuert wird. Dieses Dauersignal ist als gepunktete Linie dargestellt. Das Spülwasserventil 103 wird wie im oberen Panel mit dem ersten Signal in Form eines Intervallimpulses (gestrichelte Linie) angesteuert. Hieraus ergibt sich ebenfalls der mit der schwarzen Linie dargestellte Spülwasserverlauf. Jedoch unterscheidet sich das im unteren Panel dargestellte Spüldiagramm dadurch, dass der Spülwasserdruck durch die gegen das geschlossene Spülwasserventil 103 arbeitende Spülwasserpumpe 102 einen Staudruck aufbaut, der sich bei Öffnung des Spülwasserventils 103 schwallartig abbaut. Dies hat den Effekt, dass eine stärke Spülwasserwelle für einen kurzen Moment erzeugt wird, und somit insgesamt das Spülergebnis nochmals verbessert wird. Dies deshalb, da durch den Abbau des Staudrucks die Strömungsgeschwindigkeit des Spülwassers erhöht wird und die erzeugte Wasserwelle eine höhere Kraft hat, um den Schmutz und die Rückstände in der Toilettenschüssel 2 besser zu entfernen. Ferner ist der Verlauf bzw. der Weg des Spülwassers in der Toilettenschüssel 2 größer und weiter, sodass auch solcher Bereiche der Toilettenschüssel 2 gespülte werden, die mit einer normalen Spülung kaum oder gar nicht gespült werden.

Aus den in Fig. 1 gezeigten Panelen ergibt sich insgesamt der Vorteil, dass die Ansteuerung der Spülwasserpumpe 102 und/ oder des Spülwasserventils 103 mit einem Intervallimpuls eine kurzfristige aber signifikante Erhöhung des Wasserdrucks erreicht wird und sich dadurch ein insgesamt besseres Spülergebnis einstellt.

In Fig. 2 und Fig. 3 ist eine Toilettenschüssel 2 eines erfindungsgemäßen Toilettensystems 100 in Draufsicht und als Schnitt entlang der Linie A-A dargestellt. Die Toilettenschüssel 2 weist einen oberen Bereich 4 auf, der im Betrieb die Toilettenbrille aufnimmt. Ferner weist die Toilettenschüssel einen unteren Bereich 5 auf, der den Auslass 14 aufweist. An der Innenfläche 3 der Toilettenschüssel ist eine Spülwasserdüse 8 mit einer ersten Spülöffnung 9 und einer zweiten Spülöffnung 10 angeordnet. Wie aus der Draufsicht der Fig. 2 gut zu erkennen, ist die Spülwasserdüse 8 seitlich unterhalb des oberen Bereichs 4 angeordnet. Unterhalb von der Spülwasserdüse 8 verläuft eine umlaufende Spülwasserführungsbahn 11, 12, 13. Diese Spülwasserführungsbahn 11, 12, 13 verläuft umlaufend entlang der Innenfläche 3 der Toilettenschüssel 2 und erstreckt sich in einem vorderen Bereich 6 und in einem hinteren Bereich 7 der Toilettenschüssel 2. Im hinteren Bereich 7 der Toilettenschüssel 2 verläuft die Spülwasserführungsbahn 11, 12, 13 oberhalb der Spülwasserführungsbahn 11, 12, 13 im vorderen Bereich 6, wobei hier zwei ansteigende bzw. abfallende Spülwasserführungsbahnabschnitte 12, 13 vorgesehen sind. Die Spülwasserdüse 8 ist oberhalb eines ersten Spülwasserführungsbahnabschnitts 12 angeordnet, der in Form einer Prallfläche 13 ausgebildet ist. Die erste Spülöffnung 9 gibt das Spülwasser im Wesentlichen horizontal in die Toilettenschüsse 2l ab, wobei die zweite Spülöffnung 10 das Spülwasser in Richtung der Prallfläche 13 abgibt und so eine gegenläufige Spülwasserwelle im Bereich der Prallfläche 13 erzeugt, die es erlaubt auch schwer zugängliche Bereiche mit Spülwasser zu versorgen. Diese gegenläufige Spülwasserwelle ist besonders ausgeprägt, wenn das Spülwasserventil 103 geschlossen ist, also kein Spülwasser in die Toilettenschüssel 2 aufgegeben wird.

In Fig. 4 ist eine schematische Übersicht über die einzelnen Komponenten eines erfindungsgemäßen Toilettensystems 100 dargestellt. Die Steuereinheit 101 ist hier in Form einer Steuerelektronik ausgeführt und in ein Steuersystem 109 integriert. Das Steuersystem 109 wird über eine Schnittstelle 104 angebunden und umfasst zusätzlich ein Bedienpanel 106. Zusätzlich bzw. alternativ kann in das Steuersystem 109 ein Bordcomputer 105 integriert sein und auch eine Kommunikation mit einem zentralen Bediensystem, bspw. mit dem Fahrzeugcomputer des Freizeitmobils vorgesehen sein. Mithin stellt die Steuerelektronik 101, das Bedienpanel 106 und/oder der Bordcomputer 105 eine kompakte und geschlossene Einheit in Form des Steuersystems 109 dar. Über die Steuerelektronik 101 werden die Spülwasserpumpe 102 und das Spülwasserventil 103 angesteuert. Die Signale zur Ansteuerung können über die Schnittstelle 104 geändert und in der Steuerelektronik 101 hinterlegt werden. Beispielsweise kann so festgelegt werden, dass die Spülwasserpumpe 102 für 10 Sekunden kontinuierlich läuft, wobei das Spülwasserventil 103 zunächst für 5 Sekunden mit einem Intervallimpuls mit einer Frequenz von z.B. 1 Hz angesteuert wird und dann für weitere 5 Sekunden dauerhaft geöffnet ist. Das Spülwasser wird dann über die Spülwasserdüse 8 in die Toilettenschüssel 2aufgegeben, wie vorstehend zu Fig. 2 und Fig. 3 beschrieben. Im Falle, dass ein Spülwassertank 107 vorgesehen ist, wird dieser bereits durch die Wasserversorgung 108 während des Spülvorgangs befüllt. Ansonsten fördert die Spülwasserpumpe 103 direkt das Spülwasser von der Wasserversorgung 108.

### Bezugszeichenliste

- 1: Toilette
- 2: Toilettenschüssel
- 3: Innenfläche
- 4: oberer Bereich
- 5: unterer Bereich
- 6: vorderer Bereich
- 7: hinterer Bereich
- 8: Spülwasserdüse
- 9: erste Spülöffnung
- 10: zweite Spülöffnung
- 11: Spülwasserführungsbahn
- 12: Spülwasserführungsbahnabschnitt
- 13: Prallfläche
- 14: Auslass

- 100: Toilettensystem
- 101: Steuereinheit/ Steuerelektronik
- 102: Spülwasserpumpe
- 103: Spülwasserventil
- 104: Schnittstelle
- 105: Bordcomputer
- 106: Bedienpanel
- 107: Spülwassertank
- 108: Wasserversorgung
- 109: Steuersystem

## Patentansprüche

1. Verfahren zur Spülung einer Toilette (1), insbesondere einer Toilette eines Freizeitmobils, mit wenigsten einer Spülwasserpumpe (102) und wenigstens einem Spülwasserventil (103),
**dadurch gekennzeichnet dass**
die Spülwasserpumpe (102) und das Spülwasserventil (103) über eine Steuereinheit (101) angesteuert werden, wobei das Spülwasserventil (103) durch die Steuereinheit (101) mit einem ersten Signal angesteuert wird, wobei das erste Signal zumindest teilweise durch einen Intervallimpuls gebildet wird, sodass sich ein pulsierender Spülwasserverlauf ergibt.

2. Verfahren nach Anspruch 1,
**dadurch gekennzeichnet, dass**
die Frequenz und/ oder die Impulslänge des Intervallimpulses in der Steuereinheit (101) hinterlegt werden.

3. Verfahren nach Anspruch 1 oder 2,
**dadurch gekennzeichnet, dass**
die Spülwasserpumpe (102) und das Spülwasserventil (103) durch das erste Signal angesteuert werden.

4. Verfahren nach Anspruch 1 oder 2,
**dadurch gekennzeichnet, dass**
die Spülwasserpumpe (102) oder Spülwasserventil (103) mit einem zweiten Signal angesteuert wird, wobei das zweite Signal zumindest teilweise durch ein Dauersignal gebildet wird.

5. Verfahren nach einem der vorhergehenden Ansprüche,
**dadurch gekennzeichnet, dass**
das erste Signal weiter durch ein dem Intervallimpuls vorgeschaltetes und/ oder nachgeschaltete Dauersignal gebildet wird.

6. Verfahren nach Anspruch 5 oder 6,
**dadurch gekennzeichnet, dass**
das zweite Signal weiter durch ein dem Dauersignal vorgeschalteten und/ oder nachgeschalteten Intervallimpuls gebildet wird.

7. Toilettensystem (100) mit einer Toilettenschüssel (2) mit einer Innenfläche (3), wenigsten einer Spülwasserpumpe (102), wenigstens einem Spülwasserventil (103) und wenigstens einer Steuereinheit (101),
**dadurch gekennzeichnet, dass**
die Steuereinheit (101) das Spülwasserventil (103) mit wenigstens einem ersten Signal ansteuert, wobei das erste Signal zumindest teilweise durch einen Intervallimpuls gebildet ist, sodass sich ein pulsierender Spülwasserverlauf ergibt.

8. Toilettensystem (100) nach Anspruch 7,
**dadurch gekennzeichnet, dass**
das erste Signal weiter durch ein dem Intervallimpuls vorgeschaltetes und/ oder nachgeschaltes Dauersignal gebildet ist.

9. Toilettensystem (100) nach Anspruch 7 oder 8,
**dadurch gekennzeichnet, dass**
die Steuereinheit (101) die Spülwasserpumpe (102) getrennt vom Spülwasserventil (103) ansteuert.

10. Toilettensystem (100) nach Anspruch 9,
**dadurch gekennzeichnet, dass**
die Steuereinheit (101) die Spülwasserpumpe (102) oder das Spülwasserventil (103) mit einem zweiten Signal ansteuert, wobei das zweite Signal zumindest teilweise durch ein Dauersignal gebildet ist.

11. Toilettensystem (100) nach Anspruch 10,
**dadurch gekennzeichnet, dass**
das zweite Signal weiter durch ein dem Dauersignal vorgeschalteten und/ oder nachgeschalten Intervallimpuls gebildet ist.

12. Toilettensystem (100) nach einem der Ansprüche Anspruch 7 bis 11,
**dadurch gekennzeichnet, dass**
das Toilettensystem (100) eine Schnittstelle (104) zum Einstellen von Spülparametern aufweist.

13. Toilettensystem (100) nach einem der Ansprüche 7 bis 12,
**dadurch gekennzeichnet, dass**
das Spülwasserventil (103) ein Wassermagnetventil ist.

14. Toilettensystem (100) nach einem der Ansprüche 7 bis 13,
**dadurch gekennzeichnet, dass**
die Toilettenschüssel (2) einen hinteren Bereich (7) und einen vorderen Bereich (6) definiert und die Toilettenschüssel (2) wenigstens eine Spülwasserdüse (8) und wenigstens eine Spülwasserführungsbahn (11, 12, 13) aufweist, wobei die Spülwasserführungsbahn (11, 12, 13) umlaufend an der Innenfläche (3) der Toilettenschüssel (2) angeordnet ist, und die Spülwasserdüse (8) das Spülwasser beim Spülen zumindest teilweise in die Spülwasserführungsbahn (11, 12, 13) einleitet, sodass das Spülwasser die Innenfläche (3) im hinteren Bereich (7) und im vorderen Bereich (6) benetzt.

15. Toilettensystem (100) nach Anspruch 13,
**dadurch gekennzeichnet, dass**
die Spülwasserführungsbahn (11, 12, 13) im hinteren Bereich (7) oberhalb der Spülwasserführungsbahn (11, 12, 13) im vorderen Bereich (6) verläuft.

16. Toilettensystem (100) nach Anspruch 13 oder 14,
**dadurch gekennzeichnet, dass**
die Spülwasserführungsbahn (11, 12, 13) im Bereich der Spülwasserdüse (8) eine Prallfläche (13) aufweist.

17. Toilettensystem (100) nach Anspruch 15,
**dadurch gekennzeichnet, dass**
die Prallfläche (13) in Richtung des vorderen Bereichs (6) abfallend ausgeführt ist.

18. Toilettensystem (100) nach einem der Ansprüche 14 bis 17,
**dadurch gekennzeichnet, dass**
die Spülwasserdüse (8) eine erste Spülöffnung (9) und eine zweite Spülöffnung (10) aufweist, wobei die das Spülwasser durch die erste Spülöffnung (9) im Wesentlichen horizontal austritt, und wobei das Spülwasser durch die zweite Spülöffnung (10) im Wesentlichen vertikal austritt.

19. Toilettensystem (100) nach Anspruch 18,
**dadurch gekennzeichnet, dass**
das Spülwasser durch die zweite Spülöffnung (10) in Richtung der Prallfläche (13) austritt.

20. Freizeitmobil mit einem Toilettensystem (100) nach einem der Ansprüche 7 bis 19.

## Claims

1. Method for flushing a toilet (1), in particular a toilet of a motorhome, with at least one flushing water pump (102) and at least one flushing water valve (103),
**characterized by** that
the flushing water pump (102) and the flushing water valve (103) are controlled by a control unit (101), wherein the flushing water valve (103) is controlled by the control unit (101) with a first signal, wherein the first signal is formed at least partially by an interval impulse so that a pulsing course of flushing water results.

2. Method according to Claim 1,
**characterized by** that
the frequency and/or the impulse length of the interval impulse is filed in the control unit (101).

3. Method according to Claim 1 or 2,
**characterized by** that
the flushing water pump (102) and the flushing water valve (103) are controlled by the first signal.

4. Method according to Claim 1 or 2,
**characterized by** that
the flushing water pump (102) or the flushing water valve (103) are controlled by a second signal, wherein the second signal is formed at least partially by a sustained signal.

5. Method according to one of the previous claims,
**characterized by** that
the first signal is furthermore formed by a sustained signal in front of and/or after the interval impulse.

6. Method according to Claim 5 or 6,
**characterized by** that
the second signal is furthermore formed by an interval impulse in front of and/or after the sustained signal.

7. Toilet system (100) with a toilet bowl (2) with an inner surface (3), at least one flushing water pump (102), at least one flushing water valve (103) and at least one control unit (101),
**characterized by** that
the control unit (101) controls the flushing water valve (103) with at least a first signal, wherein the first signal is formed at least partially by an interval impulse so that a pulsing course of flushing water results.

8. Toilet system (100) according to Claim 7,
**characterized by** that
the first signal is furthermore formed by a sustained signal in front of and/or after the interval impulse.

9. Toilet system (100) according to Claim 7 or 8,
**characterized by** that
the control unit (101) controls the flushing water pump (102) separately from the flushing water valve (103).

10. Toilet system (100) according to Claim 9,
**characterized by** that
the control unit (101) controls the flushing water pump (102) or the flushing water valve (103) with a second signal, wherein the second signal is formed at least partially by a sustained signal.

11. Toilet system (100) according to Claim 10,
**characterized by** that
the second signal is furthermore formed by an interval impulse before and/or after the sustained signal.

12. Toilet system (100) according to one of claims Claim 7 to 11,
**characterized by** that
the toilet system (100) comprises an interface (104) for adjusting flushing parameters.

13. Toilet system 100) according to one of Claims 7 to 12,
**characterized by** that
the flushing water valve (103) is a water magnetic valve.

14. Toilet system 100) according to one of Claims 7 to 13,
**characterized by** that
the toilet bowl (2) defines a rear area (7) and a front area (6) and that the toilet bowl (2) comprises at least one flushing water nozzle (8) and at least one flushing water guide track (11, 12, 13), wherein the flushing water guide track (11, 12, 13) is arranged circumferentially on the inner surface (3) of the toilet bowl (2), and the flushing water nozzle (8) introduces the flushing water during flushing at least partially into the flushing water guide track (11, 12, 13) so that the flushing water wets the inner surface (3) in the rear area (7) and in the front area (6).

15. Toilet system (100) according to Claim 13,
**characterized by** that
the flushing water guide track (11, 12, 13) runs in the rear area (7) above the flushing water guide track (11, 12, 13) in the front area (6).

16. Toilet system (100) according to Claim 13 or 14,
**characterized by** that
the flushing water guide track (11, 12, 13) comprises a baffle surface (13) in the area of the flushing water nozzle (8).

17. Toilet system (100) according to Claim 15,
**characterized by** that
the baffle surface (13) is constructed to drop in the direction of the front area (6).

18. Toilet system 100) according to one of Claims 14 to 17,
**characterized by** that
the flushing water nozzle (8) comprises a first flushing opening (9) and a second flushing opening (10), wherein the flushing water exits substantially horizontally through the first flushing opening (9), and wherein the flushing water exits substantially vertically through the second flushing opening (10).

19. Toilet system (100) according to Claim 18,
**characterized by** that
the flushing water exits through the second flushing opening (10) in the direction of the baffle surface (13).

20. A motorhome with a toilet system (100) according to one of Claims 7 to 19.

## Revendications

1. Procédé de rinçage de toilettes (1), notamment des toilettes d'un véhicule de loisirs comportant au moins une pompe d'eau de chasse (102) et au moins une vanne d'eau de chasse (103),
**caractérisé en ce que**
la pompe d'eau de chasse (102) et la vanne d'eau de chasse (103) sont commandées par une unité de commande (101), la vanne d'eau de chasse (103) étant commandée par l'unité de commande (101) au moyen d'un premier signal, le premier signal consistant au moins partiellement en une impulsion intermittente, donnant ainsi lieu à un écoulement pulsé d'eau de chasse.

2. Procédé selon la revendication 1,
**caractérisé en ce que**
la fréquence et/ou la durée de l'impulsion intermittente sont consignées dans l'unité de commande (101).

3. Procédé selon la revendication 1 ou 2,
**caractérisé en ce que**
la pompe d'eau de chasse (102) et la vanne d'eau de chasse (103) sont commandées par le premier signal.

4. Procédé selon la revendication 1 ou 2,
**caractérisé en ce que**
la pompe d'eau de chasse (102) ou la vanne d'eau de chasse (103) est commandée au moyen d'un deuxième signal, le deuxième signal consistant au moins partiellement en un signal continu.

5. Procédé selon l'une des revendications précédentes,
**caractérisé en ce que**
le premier signal est encore constitué par un signal continu précédant et/ou suivant l'impulsion intermittente.

6. Procédé selon la revendication 5 ou 6,
**caractérisé en ce que**
le deuxième signal est encore constitué par une impulsion intermittente précédant et/ou suivant le signal continu.

7. Système de toilettes (100) comportant une cuvette de toilettes (2) pourvue d'une surface intérieure (3), au moins une pompe d'eau de chasse (102), au moins une vanne d'eau de chasse (103) et au moins une unité de commande (101),
**caractérisé en ce que**
l'unité de commande (101) commande la vanne d'eau de chasse (103) au moyen d'au moins un premier signal, le premier signal consistant au moins partiellement en une impulsion intermittente, donnant ainsi lieu à un écoulement pulsé d'eau de chasse.

8. Système de toilettes (100) selon la revendication 7,
**caractérisé en ce que**
le premier signal est encore constitué par un signal continu précédant et/ou suivant l'impulsion intermittente.

9. Système de toilettes (100) selon la revendication 7 ou 8,
**caractérisé en ce que**
l'unité de commande (101) commande la pompe d'eau de chasse (102) séparément de la vanne d'eau de chasse (103).

10. Système de toilettes (100) selon la revendication 9,
**caractérisé en ce que**
l'unité de commande (101) commande la pompe d'eau de chasse (102) ou la vanne d'eau de chasse (103) au moyen d'un deuxième signal, le deuxième signal consistant au moins partiellement en un signal continu.

11. Système de toilettes (100) selon la revendication 10,
**caractérisé en ce que**
le deuxième signal est encore constitué par une impulsion intermittente précédant et/ou suivant le signal continu.

12. Système de toilettes (100) selon l'une des revendications 7 à 11,
**caractérisé en ce que**
le système de toilettes (100) présente une interface (104) permettant de régler les paramètres de rinçage.

13. Système de toilettes (100) selon l'une des revendications 7 à 12,
**caractérisé en ce que**
la vanne d'eau de chasse (103) est une vanne magnétique.

14. Système de toilettes (100) selon l'une des revendications 7 à 13,
**caractérisé en ce que**
la cuvette de toilettes (2) définit une section arrière (7) et une section avant (6), et la cuvette de toilettes (2) présente au moins une bouche d'eau de chasse (8) et au moins une trajectoire d'eau de chasse (11, 12, 13), la trajectoire d'eau de chasse (11, 12, 13) étant créée sur le pourtour de la surface intérieure (3) de la cuvette de toilettes (2),
et la bouche d'eau de chasse (8) introduit l'eau de chasse au moins partiellement dans la trajectoire d'eau de chasse (11, 12, 13) lors du rinçage, de manière que l'eau de chasse mouille la surface intérieure (3) dans la section arrière (7) et dans la section avant (6).

15. Système de toilettes (100) selon la revendication 13,
**caractérisé en ce que**
la trajectoire d'eau de chasse (11, 12, 13) suit un parcours situé plus haut dans la section arrière (7) que ne le fait la trajectoire d'eau de chasse (11, 12, 13) dans la section avant (6).

16. Système de toilettes (100) selon la revendication 13 ou 14,
**caractérisé en ce que**
la trajectoire d'eau de chasse (11, 12, 13) présente une surface d'impact (13) à proximité de la bouche d'eau de chasse (8).

17. Système de toilettes (100) selon la revendication 15,
**caractérisé en ce que**
la surface d'impact (13) est conçue en pente en direction de la section avant (6).

18. Système de toilettes (100) selon l'une des revendications 14 à 17,
**caractérisé en ce que**
la bouche d'eau de chasse (8) présente une première ouverture de chasse (9) et une deuxième ouverture de chasse (10), l'eau de chasse sortant de manière essentiellement horizontale par la première ouverture de chasse (9) et de manière essentiellement verticale par la deuxième ouverture de chasse (10).

19. Système de toilettes (100) selon la revendication 18,
**caractérisé en ce que**
l'eau de chasse sortant par la deuxième ouverture de chasse (10) est dirigée vers la surface d'impact (13).

20. Véhicule de loisirs équipé d'un système de toilettes (100) selon l'une des revendications 7 à 19.
